# EUROPÄISCHE PATENTSCHRIFT

(11) **EP 2 276 877 B1**
(45) Veröffentlichungstag und Bekanntmachung des Hinweises auf die Patenterteilung: **09.11.2011**
(21) Anmeldenummer: 09745700.6
(22) Anmeldetag: 11.05.2009
(51) Int. Cl.: C25B 3/02

(54) **VERFAHREN ZUR ELEKTROCHEMISCHEN SPALTUNG VON LIGNIN AN EINER DIAMANTELEKTRODE**
METHOD FOR ELECTROCHEMICALLY CLEAVING LIGNIN ON A DIAMOND ELECTRODE
PROCÉDÉ DE CLIVAGE ÉLECTROCHIMIQUE DE LIGNINE SUR UNE ÉLECTRODE DE DIAMANT

(30) Priorität: 14.05.2008 EP 08156190
(43) Veröffentlichungstag der Anmeldung: 26.01.2011
(73) Patentinhaber: BASF SE, 67056 Ludwigshafen (DE)
(72) Erfinder: GRIESBACH, Ulrich, 68305 Mannheim (DE); FISCHER, Andreas, 64646 Heppenheim (DE); STECKER, Florian, 37073 Goettingen (DE); BOTZEM, Jörg, 67117 Limburgerhof (DE); PELZER, Ralf, 37699 Fürstenberg (DE); EMMELUTH, Mario, 64625 Bensheim (DE); WALDVOGEL, Siegfried, R., 53123 Bonn (DE)
(86) Internationale Anmeldenummer: PCT/EP2009/055638
(87) Internationale Veröffentlichungsnummer: WO 2009/138368

(56) Entgegenhaltungen:
- EP-A1- 1 666 639
- WALDVOGEL R. S.: "Electrochemical Conversion of Lignin" FACHAGENTUR NACHWACHSENDE ROHSTOFFE (FNR) VERANSTALTUNGEN, [Online] 10. März 2009 (2009-03-10), XP002545693 Gefunden im Internet: URL:http://www.fnr-server.de/cms35/fileadm in/allgemein/pdf/veranstaltungen/Lignin/Vo trag_frei_Waldvogel.pdf>
- P. PARPOT ET AL: "Biomass conversion: attempted electrooxidation of lignin for vanillin production" J. APPL. ELECTROCHEM., Bd. 30, Nr. 6, Juni 2000 (2000-06), Seiten 727-731, XP002545692

## Beschreibung

Die Erfindung betrifft ein Verfahren zur elektrochemischen Spaltung von Lignin mittels einer Diamantelektrode sowie ein Verfahren zur Herstellung von Vanillin und seinen Derivaten durch elektrochemische Spaltung von Lignin in Lösungen mit einem pH-Wert ≤ 11.

Lignin ist ein hochmolekularer, aromatischer Stoff, der in verholzenden Pflanzen die Räume zwischen den Zellmembranen ausfüllt und zu Holz werden lässt. Der Lignin Gehalt des getrockneten Pflanzenmaterials beträgt etwa 27 bis 33 Gew.-% im Coniferenholz und 22 Gew.-% im Laubholz.

Lignin ist als höhermolekularer Abkömmling des Phenylpropans aufzufassen. Je nach Holzart ist der Phenylring mit ein bis zwei Methoxygruppen und die Propaneinheiten mit Hydroxygruppen substituiert. Bei Nadelhölzern findet sich überwiegend der Guajacyl-Typ, bei Laubholz außerdem der Syringyl- und Cumar-Typ. Durch verschiedene Verknüpfungsmöglichkeiten entstehen unter anderem auch Lignan- und Cumarin-Strukturen, cyclische Ether und Lactone.

Alkalilignin wird in Nordamerika als Bindemittel für Pressplatten auf Holz- und Cellulosebasis, als Dispergiermittel, zur Klärung von Zuckerlösungen, Stabilisierung von Asphaltemulsionen sowie Schaumstabilisierung verwendet. Der weitaus größte Teil des Alkalilignins wird jedoch durch Verbrennung der Schwarzlaugen als Energiespender für den Zellstoffprozess verwendet.

Vanillin dient anstelle der teuren natürlichen Vanille in großem Umfang als Aromastoff für Schokolade, Süßwaren, Liköre, Backwaren und andere süße Lebensmittel sowie zur Herstellung von Vanillinzucker. Der Vanillingehalt von Holz, das zu Weinfässern verarbeitet wurde, trägt zur Aromatisierung von Wein bei. Kleinere Mengen werden in Deodorantien, Parfüms, und zur Geschmacksverbesserung von Pharmazeutika und Vitaminpräparaten verwendet. Vanillin ist auch Zwischenprodukt bei der Synthese von verschiedenen Arzneimitteln wie z.B. L-Dopa, Methyldopa und Papaverin.

In EP-B 0 245 418 ist die elektrochemische Spaltung von Lignin zur Gewinnung von Vanillin und seinen Derivaten wie Guajakol und Acetovanillon (3-Methoxy-4-hydroxyacetophenon) beschrieben. Hierbei wird in wässrig-alkalischer Lösung gearbeitet, wobei Schwermetallelektroden eingesetzt werden. Die Aufarbeitung erfolgt unter Verwendung toxischer Organohalogen-Lösungsmittel wie Chloroform. Aus (öko-)toxikologischen Gesichtspunkten ist dies wie auch der Einsatz von Schwermetallelektroden sehr nachteilig. Die Verwendung hoher Natriumhydroxid-Konzentrationen, wie in EP 0245418 B1 beschrieben, führt dazu, dass Vanillin bzw. seine Derivate als Phenolat bzw. Hydroxybenzaldehydderivate vorliegen. Die Phenolate bzw. Hydroxybenzaldehydderivate des Vanillins und der Vanillinderivate sind jedoch gegenüber oxidativen Prozessen, die im alkalischen Milieu ablaufen sollen, sehr empfindlich. Für die Aufarbeitung muss daher zuvor eine Neutralisation erfolgen, so dass zur Gewinnung von Vanillin ein erhöhter Aufarbeitungsaufwand notwendig ist.

Es besteht daher ein großer Bedarf Lignin oxidativ so abbauen zu können, dass eine Aufarbeitung der erhaltenen Vorprodukte einen geringeren Aufwand erfordert und somit kostengünstiger als die bisher bekannten Verfahren ist.

Diese Aufgabe wird gelöst durch ein Verfahren zum Abbau von Lignin mit einer höheren Ausbeute als 5 Gew.-% an Hydroxybenzaldehydderivaten und/oder Phenolderivate, wobei eine wässrige Lösung oder Suspension des Lignins an einer Diamantelektrode elektrolysiert wird und in einer wässrigen Lösung gearbeitet wird, die einen pH-Wert ≤11 aufweist.

Vorteilhaft ist das erfindungsgemäße Verfahren, wobei in einer wässrigen, sauren Lösung gearbeitet wird.

Vorteilhaft ist das erfindungsgemäße Verfahren, wobei die eingesetzte Diamantelektrode eine bordotierte Diamantelektrode ist.

Vorteilhaft ist das erfindungsgemäße Verfahren, wobei die Ligninabbauprodukte kontinuierlich aus der elektrochemischen Zelle entfernt werden.

Vorteilhaft ist das erfindungsgemäße Verfahren, wobei die Ligninabbauprodukte durch Wasserdampfdestillation entfernt werden.

Vorteilhaft ist das erfindungsgemäße Verfahren, wobei die Ligninabbauprodukte durch kontinuierliche Extraktion mit einem organischen Lösungsmittel entfernt werden.

Vorteilhaft ist das erfindungsgemäße Verfahren, wobei die Ligninabbauprodukte ausgewählt sind aus der Gruppe von Guajakol, Vanillin und Acetovanillon.

Das zum Abbau eingesetzte Lignin ist jedes dem Fachmann bekannte Lignin. Bevorzugt ist es Lignin, das in Produkten enthalten ist, die ausgewählt sind aus der Gruppe von Stroh, Bagasse, Schwarzlauge, Kraft-Lignin, Ligninsulphonat, Organosolv-Lignin und entsprechenden Rückständen aus der Papierindustrie oder Faserherstellung. Besonders bevorzugt ist das in Kraft-Lignin und das in Ligninsulphonat enthaltende Lignin.

Die beim Abbau von Lignin entstehenden Hydroxybenzaldehydderivate und/oder Phenolderivate können nach dem erfindungsgemäßen Verfahren zu mehr als 5 Gew.-% erhalten werden.

Die beim Abbau des Lignins entstehenden Hydroxybenzaldehydderivate und/oder Phenolderivate sind ausgewählt aus der Gruppe von Guajakol, Vanillin und Acetovanillon. Besonders bevorzugt sind Vanillin oder Guajakol.

Die nach dem erfindungsgemäßen Verfahren erhaltenen Hydroxybenzaldehydderivate und/oder Phenolderivate können aus dem Reaktionsprodukte kontinuierlich entzogen werden. Bevorzugt werden diese Hydroxybenzaldehydderivate und/oder Phenolderivate aus dem Reaktionsgemisch durch Destillation oder Extraktion kontinuierlich entzogen. Besonders bevorzugt ist die Wasserdampfdestillation.

Zur Elektrolyse liegt das Lignin in wässriger Lösung vor, wobei die wässrige Lösung einen pH-Wert von ≤ 11, bevorzugt ≤ 9, besonders bevorzugt sauer ist. Ganz besonders bevorzugt liegt der pH-Wert ≤ 3. Bevorzugt wird der pH-Wert mit in Wasser gut löslichen anorganischen Säuren, wie Salzsäure, Schwefelsäure, Salpetersäure oder organischen Säuren wie para-Toluolsulfonsäure oder Mischungen verschiedener Säuren auf einen pH ≤ 3 eingestellt. Besonders bevorzugt ist Schwefelsäure.

Für die Elektrolyse können jegliche dem Fachmann bekannte Elektrolysezellen eingesetzt werden wie geteilte oder ungeteilte Durchflusszelle, Kapillarspaltzelle oder Plattenstapelzelle. Besonders bevorzugt ist die ungeteilte Durchflusszelle. Zur Erzielung optimaler Raum-Zeit-Ausbeuten ist eine bipolare Anordnung mehrerer Elektroden vorteilhaft.

Für das erfindungsgemäße Verfahren ist die Anode eine Diamantelektrode. Diese Diamantelektroden enthält eine auf einen Trägermaterial aufgebrachte Diamantschicht, wobei das Trägermaterial ausgewählt ist aus Gruppe von Niob, Silizium, Wolfram, Titan, Siliziumcarbid, Tantal, Graphit oder keramische Trägern wie Titansuboxid. Besonders bevorzugt ist als Trägermaterial Niob oder Silizium. Die Diamantschicht auf dem Träger kann noch mit weiteren Elementen dotiert sein. Bevorzugt sind bor- oder stickstoffdotierte Diamantelektroden. Besonders bevorzugt sind bordotierte Diamantelektroden.

Als Kathodenmaterial kann jedes herkömmliche Kathodenmaterial mit geringer Sauerstoffüberspannung ausgewählt aus der Gruppe von RuOₓTiOₓ-Mischoxid-Elektrode (DSA), platiniertem Titan, Platin, Nickel, Molybdän oder Edelstahl verwendet werden. Bevorzugt ist die Kombination von bordotierter Diamantkathode mit Edelstahl als Kathode. Besonders bevorzugt ist die Verwendung bor- oder stickstoffdotierte Diamantelektroden. Ganz besonders bevorzugt sind bordotierte Diamantelektroden.

Es können Diamantelektroden eingesetzt werden, die nach dem CVD-Verfahren (chemical vapour deposition) hergestellt worden sind. Solche Elektroden sind kommerziell verfügbar wie zum Beispiel bei Hersteller: Condias, Itzehoe; Diaccon, Fürth (Deutschland) bzw. Adamant Technologies, La-Chaux-de-Fonds (Schweiz).

Preisgünstigere Diamantelektroden, die nach dem HTHP-Verfahren (high temperature high pressure: Industriediamantpulver wird mechanisch in die Oberfläche eines Trägerbleches eingebracht) hergestellt wurden, können ebenfalls eingesetzt werden. HTHP-BDD-Elektroden sind kommerziell von pro aqua, Niklasdorf (Österreich) erhältlich, ihre Eigenschaften werden von A Cieciwa, R. Wüthrich und Ch. Comninellis in Electrochem. Commun. 8 (2006) 375-382 beschrieben.

Die Temperatur für das erfindungsgemäße Verfahren liegt zwischen 20 bis 150°C, bevorzugt im Bereich von 90 bis 120°C.

Für das erfindungsgemäße Verfahren liegt die Stromdichte bevorzugt im Bereich von 5 bis 3000 mA/cm², besonders bevorzugt im Bereich von 10 bis 200 mA/cm².

Um einen Belag auf den Elektroden zu vermeiden, kann bei der Verwendung von Diamantelektroden als Anoden- und/oder Kathodenmaterial die Polung in kurzen Zeitabständen gewechselt werden. Die Umpolung kann in einem Intervall von 30 Sekunden bis 10 Minuten erfolgen, bevorzugt ist ein Intervall von 30 Sekunden und 2 Minuten.

Die Effizienz der Elektrolyse von Lignin in wässriger Lösung an bordotierten Diamantelektroden kann durch den Zusatz von Additiven wie TiO₂ gesteigert werden. TiO₂ wird bevorzugt in katalytischen Mengen eingesetzt.

Zur Elektrolyse von Lignin kann ein metallhaltiger oder metallfreier Redoxmediator zugegeben werden, bevorzugt sind übergangsmetallfreie Mediatoren, z.B. Nitrosodisulfonate wie Fremy's Salz (Dikaliumnitrosodisulfonat).

Für die Durchmischung des Zelleninhalts können jegliche dem Fachmann bekannte mechanische Rührer, aber auch andere Durchmischungsmethoden wie der Einsatz von Ultraturrax oder Ultraschall verwendet werden.

### Beispiele

### Beispiel 1

Eine Suspension von 30 g Kraft-Lignin in einem Elektrolyten, bestehend aus 570 g verdünnter Schwefelsäure (0.1 M), wird in einer ungeteilten Zelle, die mit einem Elektrodenstack aus bordotierten Diamantkathoden (Streckmetall, 5 x 10 cm) und bordotierten Diamantanoden (Streckmetall, 5 x 10 cm) im Abstand von 0.5 cm versehen ist, bei einer Stromdichte von 80 mA/cm² und einer Temperatur von 30°C für 1 Stunde unter Rühren bei 9500 U/min elektrolysiert. Die sich einstellende Zellspannung liegt im Bereich von 2-6 V. Die wässrige Phase wird mit Methyl-tert-butylether (MTBE) extrahiert, der Feststoff abgesaugt und mit MTBE gewaschen. Die wässrige Phase wird mehrfach mit MTBE extrahiert, die organischen Phasen vereinigt, getrocknet und das Lösungsmittel entfernt. Die gaschromatographische Analyse des organischen Rohproduktes ergibt folgende typische Zusammensetzung (GC-Flächenprozente): 27% Guajakol, 24% Vanillin, 24% Acetovanillon und 25% andere Verbindungen. Für die GC-Analyse wurde als stätionäre Phase eine dB1 Säule von J&W Scientific mit 30 m Länge und 0,25 mm Durchmesser und 1 µm Schichtdicke verwendet. Diese Säule wird mittels Temperaturprogramm von 80°C innerhalb von 5 min in 8°C Schritten auf 250°C aufgeheizt. Als Trägergas wird Helium mit einer Durchflussgeschwindigkeit von 20 bis 30 mL/min verwendet.

### Beispiel 2

Durchführung wie Beispiel 1 mit folgender Variation: 6 g Kraft-Lignin, 594 g verdünnte Schwefelsäure (0.1 M), 3 g Fremy's Salz, 30 Minuten Elektrolyse bei 25°C. Typische Zusammensetzung der organischen Extrakte (GC-Flächenprozente): 37% Guajakol, 23% Vanillin, 40% Acetovanillon.

## Patentansprüche

1. Verfahren zum Abbau von Lignin mit einer höheren Ausbeute als 5 Gew.-% an Hydroxybenzaldehydderivate und/oder Phenolderivate, wobei eine wässrige Lösung oder Suspension des Lignins an einer Diamantelektrode elektrolysiert wird und in einer wässrigen Lösung gearbeitet wird, die einen pH-Wert ≤11 aufweist.

2. Verfahren nach Anspruch 1, wobei in einer wässrigen, sauren Lösung gearbeitet wird.

3. Verfahren nach einem der Ansprüche 1 bis 2, wobei die eingesetzte Diamantelektrode eine bordotierte Diamantelektrode ist.

4. Verfahren nach einem der Ansprüche 1 bis 3, wobei die Ligninabbauprodukte kontinuierlich aus der elektrochemischen Zelle entfernt werden.

5. Verfahren nach einem der Ansprüche 1 bis 3, wobei die Ligninabbauprodukte durch Wasserdampfdestillation entfernt werden.

6. Verfahren nach einem der Ansprüche 1 bis 3, wobei die Ligninabbauprodukte durch kontinuierliche Extraktion mit einem organischen Lösungsmittel entfernt werden.

7. Verfahren nach einem der Ansprüche 1 bis 6, wobei die Ligninabbauprodukte ausgewählt sind aus der Gruppe von Guajakol, Vanillin und Acetovanillon.

## Claims

1. A process for the degradation of lignin having a yield of hydroxybenzaldehyde derivatives and/or phenol derivatives higher than 5% by weight, wherein an aqueous solution or suspension of lignin is electrolyzed at a diamond electrode and an aqueous solution is employed which has a pH ≤ 11.

2. The process according to claim 1, wherein an aqueous, acidic solution is employed.

3. The process according to either claim 1 or 2,
wherein the diamond electrode used is a boron-doped diamond electrode.

4. The process according to any of claims 1 to 3,
wherein the lignin degradation products are continuously removed from the electrochemical cell.

5. The process according to any of claims 1 to 3,
wherein the lignin degradation products are removed by steam distillation.

6. The process according to any of claims 1 to 3,
wherein the lignin degradation products are removed by continuous extraction using an organic solvent.

7. The process according to any of claims 1 to 6, wherein the lignin degradation products are selected from the group of guaiacol, vanillin and acetovanillone.

## Revendications

1. Procédé de décomposition de lignine avec un rendement supérieur à 5 % en poids en dérivés d'hydroxybenzaldéhyde et/ou en dérivés de phénol, dans lequel une solution ou suspension aqueuse de la lignine est électrolysée sur une électrode en diamant et traitée dans une solution aqueuse qui présente un pH ≤ 11.

2. Procédé selon la revendication 1, dans lequel le traitement est réalisé dans une solution aqueuse acide.

3. Procédé selon l'une quelconque des revendications 1 à 2, dans lequel l'électrode en diamant utilisée est une électrode en diamant dopée au bore.

4. Procédé selon l'une quelconque des revendications 1 à 3, dans lequel les produits de décomposition de la lignine sont éliminés en continu de la cellule électrochimique.

5. Procédé selon l'une quelconque des revendications 1 à 3, dans lequel les produits de décomposition de la lignine sont éliminés par distillation à la vapeur d'eau.

6. Procédé selon l'une quelconque des revendications 1 à 3, dans lequel les produits de décomposition de la lignine sont éliminés par extraction continue avec un solvant organique.

7. Procédé selon l'une quelconque des revendications 1 à 6, dans lequel les produits de décomposition de la lignine sont choisis dans le groupe constitué par le guaïacol, la vanilline et l'acétovanillone.
